# DEMANDE DE BREVET EUROPEEN

(11) **EP 2 636 329 A1**
(43) Date de publication de la demande: **11.09.2013**
(21) Numéro de dépôt: 12158505.3
(22) Date de dépôt: 07.03.2012
(51) Int. Cl.: A44C 9/02, A44C 9/00

(54) **Bijou annulaire de diamètre interne ajustable**

(71) Demandeur: De Grisogono S.A., 1228 Plan-les-Quates (CH)
(72) Inventeur: Affolter, Patrick, 1197 Prangins (CH)
(74) Mandataire: Richard, François-Régis

(57) **Abrégé**

La présente invention concerne un bijou de diamètre interne ajustable, en particulier une bague (1), comportant des première et seconde parties (2, 4), dont les profils sont sensiblement en formes respectives de portions d'anneau et présentant des premières et secondes extrémités respectives (10, 12, 14, 16), les première et seconde parties étant reliées l'une à l'autre par une connexion de type pivot (6, 8). En outre, chacune des parties (2, 4) présente une première de ses extrémités (10, 12) agencée pour coopérer avec une première extrémité de l'autre partie (10, 12), par emboîtement de profondeur variable, pour définir un anneau fermé de diamètre interne ajustable. Ce bijou est caractérisé par le fait qu'il comprend au moins un organe élastique agencé pour agir sur l'une et l'autre parties de telle manière que leurs premières extrémités tendent à s'emboîter l'une dans l'autre pour réduire le diamètre interne du bijou.

## Description

### Domaine technique

La présente invention concerne un bijou, de forme sensiblement annulaire, en particulier une bague, comportant des première et seconde parties, dont les profils sont sensiblement en formes respectives de portions d'anneau et présentant des premières et secondes extrémités respectives. Les première et seconde parties sont reliées l'une à l'autre par une connexion de type pivot, chacune des parties présentant une première de ses extrémités agencée pour coopérer avec une première extrémité de l'autre partie, par emboîtement de profondeur variable, pour définir un anneau fermé de diamètre interne ajustable.

La présente invention concerne également la mise en oeuvre d'un bracelet répondant aux caractéristiques ci-dessus.

### Etat de la technique

Des bijoux de ce type ont déjà été divulgués par le passé, comme par exemple dans la demande de brevet CA 2393992 A1. Cette demande décrit une bague comportant deux parties assemblées l'une à l'autre par une connexion de type pivot, par des premières extrémités. Leurs secondes extrémités coopèrent par emboîtement et sont munies de crans complémentaires permettant le maintien d'une position donnée après réglage du diamètre de la bague.

Cependant, il faut noter que sur le plan esthétique, la structure décrite présente l'inconvénient de ne pas permettre de dissimuler les deux connexions prévues aux deux extrémités des deux parties de la bague.

En outre, le mode de maintien du réglage peut se révéler peu pratique et nécessiter quelques tâtonnements. De plus, un nombre fini de positions de réglage est disponible et le porteur de la bague peut avoir son doigt dont le diamètre ne correspond pas exactement à l'une de ces positions prédéfinies par construction.

### Divulgation de l'invention

Un but principal de la présente invention est de pallier les inconvénients des bijoux ajustables connus de l'art antérieur, en proposant un tel bijou offrant à la fois une esthétique adaptée aux exigences de produits de haut de gamme et un confort d'utilisation, notamment pour procéder au réglage de son diamètre interne.

A cet effet, la présente invention concerne plus particulièrement un bijou du type mentionné plus haut, caractérisé par le fait qu'il comprend au moins un organe élastique agencé pour agir sur l'une et l'autre des parties de la bague, de telle manière que leurs premières extrémités tendent à s'emboîter l'une dans l'autre pour réduire le diamètre interne.

Grâce à ces caractéristiques, le bijou modulaire selon l'invention présente un nombre indéfini de positions de réglage, l'ajustement de son diamètre interne étant réalisé de manière dynamique lorsque il est mis en place sur un doigt dans le cas d'une bague. En effet, la position au repos des deux parties correspond au diamètre minimal que peut présenter la bague, sous l'effet de l'action de l'organe élastique et, lorsque la bague est enfilée sur un doigt de diamètre supérieur à ce diamètre minimal, la force qu'exerce le doigt sur les deux parties de la bague s'oppose à la force qu'exerce l'organe élastique, pour augmenter le diamètre interne de la bague de sorte qu'il soit juste supérieur à celui du doigt.

De manière préférée, la connexion de type pivot est agencée à distance de la seconde extrémité de la première partie, cette dernière présentant une portion de recouvrement, située entre la connexion de type pivot et la seconde extrémité, de rayon plus important qu'une portion interne de la seconde partie en regard de laquelle elle est située de manière à la recouvrir au moins partiellement.

Dans ce cas, on peut avantageusement prévoir que l'organe élastique est agencé pour agir, d'une part, sur la portion de recouvrement de la première partie et, d'autre part, sur la portion interne de la seconde partie.

Selon une variante de réalisation préférée, l'une des première et seconde parties porte un logement dans lequel est agencé un organe élastique, l'autre des première et seconde parties portant un doigt présentant une extrémité libre agencé dans le logement, en appui contre l'organe élastique.

Grâce à ces caractéristiques, les fonctionnalités avantageuses du bijou selon l'invention peuvent être mises en oeuvre sans que cela ait un impact négatif sur l'apparence esthétique du produit final.

En particulier, on peut prévoir que la première partie est munie d'un élément décoratif s'étendant au moins partiellement sur la portion de recouvrement.

En complément, il est également possible de prévoir qu'au moins la première partie présente une largeur, dans la région de sa seconde extrémité, plus importante que celle de sa première extrémité pour définir un emplacement pour un élément décoratif.

Par ailleurs, on peut prévoir qu'une première extrémité de l'une des première et seconde parties comprend une languette agencée pour coopérer avec un évidement ménagé dans la première extrémité de l'autre partie, en étant susceptible d'y coulisser.

Un mode de réalisation préféré de la présente invention consiste en la réalisation d'une bague répondant aux caractéristiques énoncées ci-dessus. En alternative, la présente invention concerne également la réalisation d'un bracelet répondant aux caractéristiques qui viennent d'être mentionnées.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:

- la figure 1 représente une vue en perspective simplifiée d'une bague, selon un mode de réalisation préféré de la présente invention, suivant un premier angle de vue;

- la figure 2 représente une vue en perspective simplifiée de la bague de la figure 1, suivant un second angle de vue, et

- la figure 3 représente une vue en coupe simplifiée de la bague de la figure 1.

### Mode(s) de réalisation de l'invention

Les figures 1 et 2 représentent des vues en perspective simplifiées d'une bague 1 de diamètre interne ajustable, selon un mode de réalisation préféré de la présente invention, suivant des premier et second angles de vue permettant d'apprécier certains détails de construction. La figure 3 illustre cette même bague 1 dans une vue en coupe transversale permettant d'en apprécier certains détails.

La bague 1 comporte deux parties principales 2 et 4, dont les profils sont sensiblement en formes respectives de portions d'anneau se faisant face.

Les première et seconde parties présentent entre elles une connexion mécanique de type pivot, définie ici par la coopération de deux pivots 6 portés par la seconde partie 4 avec des paliers 8 adaptés ménagés dans la première partie 2.

Bien entendu, la mise en oeuvre de la connexion pivot est illustrative et non limitative. L'homme du métier ne rencontrera pas de difficulté particulière pour mettre en oeuvre des solutions techniques alternatives, comme par exemple en inversant les emplacements des pivots et des paliers, ou encore en utilisant une tige unique dont chaque extrémité serait logée dans l'un des paliers.

On notera également que les pivots et paliers ont été illustrés sur les figures pour en faciliter la compréhension mais, de manière avantageuse, on peut prévoir que les paliers ne traversent pas la paroi de la première partie 2 pour ne pas être apparents sur la bague et améliorer l'aspect esthétique de cette dernière.

Par ailleurs, chacune des parties 2, 4 présente des première et seconde extrémités 10, 12, 14 et 16.

Les premières extrémités 10, 12 présentent des formes respectives sensiblement complémentaires, de telle manière qu'elles puissent coopérer l'une avec l'autre par emboîtement au moins partiel et de profondeur variable, lorsque les première et seconde parties pivotent l'une par rapport à l'autre, pour définir un anneau fermé de diamètre interne ajustable.

Plus précisément, chacune des extrémités 10, 12 présente ici, à titre d'exemple non limitatif, un évidement, dans le sens de son épaisseur, destiné à coopérer avec une languette de forme sensiblement complémentaire ménagée sur l'autre extrémité, ainsi qu'une languette destinée à coopérer avec un évidement complémentaire ménagé sur l'autre extrémité.

Les première et seconde parties présentent ici des formes particulières, à titre illustratif non limitatif. Plus précisément, leur largeur augmente dans le sens de leur première extrémité 10, 12 en direction de leur seconde extrémité 14, 16. La largeur de la première partie est d'ailleurs telle qu'un emplacement 18 peut y être défini, ici sous la forme d'un évidement, pour y loger un élément ornemental (référence numérique 19 sur la figure 3) comme par exemple une pierre précieuse.

La seconde extrémité 16 de la seconde partie 4 comprend deux bras 20, s'étendant en direction de la première partie 2 et, dont chacun porte l'un des pivots 6.

Il ressort des figures que la connexion pivot est agencée à distance de la seconde extrémité 14 de la première partie. Celle-ci s'étend en effet au-delà de la seconde extrémité 16 de la seconde partie 4 pour présenter une portion de recouvrement, c'est-à-dire pour recouvrir une portion interne de la seconde partie 4.

En outre, la seconde extrémité 16 de la seconde partie 4 est également munie d'un doigt 22 engagé dans un logement, présentant ici la forme d'un tube cylindrique 24, solidaire de la première partie 2.

Un organe élastique (visible sur la figure 3), comme par exemple un ressort hélicoïdal 26, est disposé au fond du tube 24 pour exercer une force sur le doigt 22 visant à le repousser hors du tube 24. Ainsi, l'organe élastique exerce une force relative sur les première et seconde parties tendant à en rapprocher les premières extrémités 10, 12 l'une vers l'autre, c'est-à-dire de telle manière que leur profondeur d'emboîtement tend à augmenter. Autrement dit, l'organe élastique tend en permanence à réduire le diamètre interne de la bague 1, de telle manière qu'il est minimal lorsque la bague n'est pas portée.

Grâce à cette construction particulière de la bague selon la présente invention, on obtient une bague dont le diamètre interne s'adapte automatiquement et instantanément au diamètre du doigt de son porteur et, cela, sans que ce dernier n'ait à intervenir de manière spécifique. En outre, le diamètre interne s'adapte ainsi précisément au diamètre du doigt sur lequel la bague est mise en place puisque la variation du diamètre est continue, contrairement au diamètre interne de la bague de l'art antérieur discuté plus haut.

Il convient de noter que la construction illustrée pour le doigt 22 et le tube 24 permet en outre de définir une butée lorsque les première et seconde parties 2, 4 sont écartées l'une par rapport à l'autre, c'est-à-dire quand le diamètre interne de la bague 1 augmente, ce qui permet d'éviter des désassemblages intempestifs de la bague.

Bien entendu, il est possible d'inverser les implantations respectives du doigt et du tube cylindrique 24 sans sortir du cadre de la présente invention.

De manière similaire, les premières extrémités 10, 12 définissent une butée associée à une valeur inférieure du diamètre interne de la bague.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes spécifiquement illustrées et décrites pour les parties principales de la bague, pour leurs extrémités ou encore l'implantation de l'organe élastique. En effet, l'organe élastique peut être implanté en tout endroit adapté, entre la connexion de type pivot et la seconde extrémité 14 de la première partie 2.

On notera toutefois que les formes illustrées pour les première et seconde parties offrent l'avantage de permettre de dissimuler aisément la connexion pivot ainsi que les différents organes assurant l'implantation de l'organe élastique.

L'homme du métier ne rencontrera pas de difficulté particulière pour adapter le contenu de la présente divulgation à ses propres besoins, et mettre en oeuvre un bijou de diamètre interne ajustable ne reprenant qu'en partie les caractéristiques exposées ici, sans sortir du cadre de la présente invention. Bien entendu, la présente invention n'est pas limitée à une bague et pourra être mise en oeuvre sous toute autre forme de bijou compatible avec l'invention comme par exemple un bracelet.

## Revendications

1. Bijou (1), de forme sensiblement annulaire, en particulier une bague, comportant des première et seconde parties (2, 4), dont les profils sont sensiblement en formes respectives de portions d'anneau et présentant des premières et secondes extrémités respectives (10, 12, 14, 16), lesdites première et seconde parties étant reliées l'une à l'autre par une connexion de type pivot (6, 8), chacune desdites parties (2, 4) présentant une première de ses extrémités (10, 12) agencée pour coopérer avec une première extrémité de l'autre partie (10, 12), par emboîtement de profondeur variable, pour définir un anneau fermé de diamètre interne ajustable,
**caractérisé en ce qu'**il comprend au moins un organe élastique agencé pour agir sur l'une et l'autre parties de telle manière que leurs premières extrémités (10, 12) tendent à s'emboîter l'une dans l'autre pour réduire ledit diamètre interne.

2. Bijou (1) selon la revendication 1, **caractérisé en ce que** ladite connexion de type pivot (6, 8) est agencée à distance de la seconde extrémité (14) de ladite première partie (2), cette dernière présentant une portion de recouvrement, située entre ladite connexion de type pivot (6, 8) et ladite seconde extrémité (14), de rayon plus important qu'une portion interne de ladite seconde partie (4) en regard de laquelle elle est située, de manière à la recouvrir au moins partiellement.

3. Bijou (1) selon la revendication 2, **caractérisé en ce que** ledit organe élastique est agencé pour agir, d'une part, sur ladite portion de recouvrement de ladite première partie (2) et, d'autre part, sur ladite portion interne de ladite seconde partie (4).

4. Bijou (1) selon la revendication 2 ou 3, **caractérisé en ce que** l'une desdites première et seconde parties (2, 4) porte un logement (24) dans lequel est agencé un organe élastique, l'autre desdites première et seconde parties (2, 4) portant un doigt (22) présentant une extrémité libre agencé dans ledit logement, en appui contre ledit organe élastique.

5. Bijou (1) selon l'une quelconque des revendications 2 à 4, **caractérisé en ce que** ladite première partie (2) est munie d'un élément décoratif s'étendant au moins partiellement sur ladite portion de recouvrement.

6. Bijou (1) selon l'une quelconque des revendications précédentes, **caractérisé en ce qu'**une première extrémité (10, 12) de l'une desdites première et seconde parties (2, 4) comprend une languette agencée pour coopérer avec un évidement ménagé dans la première extrémité (10, 12) de l'autre desdites première et seconde parties (2, 4), en étant susceptible d'y coulisser.

7. Bijou (1) selon la revendication 6, **caractérisé en ce qu'**au moins ladite première partie (2) présente une largeur, dans la région de sa seconde extrémité (14), plus importante que celle de sa première extrémité (10) pour définir un emplacement (18) pour un élément décoratif.
